# EUROPÄISCHE PATENTSCHRIFT

(11) **EP 0 028 025 B1**
(45) Veröffentlichungstag und Bekanntmachung des Hinweises auf die Patenterteilung: **22.06.1983**
(21) Anmeldenummer: 80106544.2
(22) Anmeldetag: 24.10.1980
(51) Int. Cl.: F23D 11/10, F23C 3/00, F23C 7/02, B05B 7/10

(54) **Verfahren und Vorrichtung zur Erzeugung von Mikroflüssigkeitströpfchen**
Method and device for the production of microdroplets of liquid
Procédé et dispositif pour la production de gouttes de liquide microfines

(30) Priorität: 25.10.1979 SE 7908864; 25.10.1979 SE 7908863; 25.10.1979 SE 7908865
(43) Veröffentlichungstag der Anmeldung: 06.05.1981
(73) Patentinhaber: Dala Invest AB, S-78181 Borlänge (SE)
(72) Erfinder: Peterson, Karl Folke, 18245 Enebyberg (SE); Skoog, Kurt L., 12168 Johanneshov (SE)
(74) Vertreter: Popp, Eugen, Dr.

## Beschreibung

Die Erfindung betrifft ein Verfahren zur Erzeugung von Mikroflüssigkeitströpfchen, bei dem durch eine Öffnung in eine Wirbelkammer eine Flüssigkeit eingespritzt und von dort in einen Transport- bzw. Reaktionsraum geleitet wird, in dem die Flüssigkeit von einer äußeren Gasströmung beaufschlagt wird, deren Strömungsbahn konzentrisch und schraubenförmig zur Achse der in den Reaktionsraum mündenden Öffnung verläuft, sowie eine Vorrichtung zur Durchführung eines derartigen Verfahrens und die Verwendung des Verfahrens bzw. der Vorrichtung zur Verbrennung von Öl.

Ein derartiges Verfahren sowie eine derartige Vorrichtung unter anderem zur Verbrennung von Öl ist aus der US-A-4120 640 bekannt. Bei der bekannten Lösung wird die Flüssigkeit in einem sehr kompakten, sich nur unwesentlich öffnenden Sprühkegel in den Reaktionsraum eingespritzt, wobei die in den Reaktionsraum mündende Öffnung von einem konzentrischen Ring umgeben ist, der zwischen sich und der Innenwandung des Reaktionsraumes einen Ringraum freiläßt, in den eine Düse für die äußere Gasströmung mündet. Die Gasströmung bewirkt dementsprechend bereits in diesem Ringraum eine äußere Zone mit Überdruck, die im wesentlichen über die gesamte Länge des Reaktionsraumes erhalten bleibt, wodurch der Sprühkegel regelrecht zusammengehalten wird und Ablagerungen von Flüssigkeitströpfchen an der Innenwandung des Reaktionsraumes sicher vermieden werden können. Andererseits ist die Folge dieser Konstruktion, daß der Reaktionsraum relativ lang gebaut werden muß, um eine einigermaßen zufriedenstellende Zerstäubung der eingespritzten Flüssigkeit zu erhalten.

Der vorliegenden Erfindung liegt demgegenüber die Aufgabe zugrunde, ein Verfahren und eine Vorrichtung der eingangs genannten Art zu schaffen, das bzw. die eine äußerst feine Zerstäubung der in den Reaktionsraum eingespritzten Flüssigkeit auch bei extrem kurz gebautem Reaktionsraum erlaubt.

Diese Aufgabe wird verfahrensmäßig dadurch gelöst, daß in der Wirbelkammer ein hohlkegelförmiges Strömungsprofil ausgebildet wird, das im anschließenden Reaktionsraum eine zusätzliche Aufweitung infolge eines Unterdrucks unmittelbar hinter der Eintrittsöffnung in den Reaktionsraum erfährt.

Durch die erfindungsgemäßen Maßnahmen wird eine spontane Auffächerung der in den Reaktionsraum eingespritzten Flüssigkeit erreicht, die eine entsprechend feine Zerstäubung zur Folge hat. Der in den Reaktionsraum eingeleitete hohle Sprühkegel wird durch den sich unmittelbar hinter der Eintrittsöffnung ausbildenden Unterdruck in radialer Richtung regelrecht auseinandergezogen, wodurch eine extrem schnelle Oberflächenvergrößerung herbeigeführt wird, die zu der erwähnten feinen Zerstäubung auf kürzester Strecke führt. Die äußere Gasströmung verhindert dabei in an sich bekannter Weise, daß Flüssigkeitströpfchen sich an der Innenwandung des Reaktionsraumes ablagern und zu Verkrustungen führen.

Aus der US-A-3 758 259 und der DE-A-2 356 229 ist es zwar jeweils bekannt, die aus einer Düse austretende Flüssigkeit durch eine äußere Gasströmung in Drehung zu versetzen, so daß die Flüssigkeit ein schlauchförmiges bzw. hohlkegelförmiges Strömungsprofil annimmt, wodurch eine relativ gleichmäßige feine Zerstäubung der austretenden Flüssigkeit erhalten wird (vgl. z. B. DE-A-2 356 229, Seite 2 Absatz 3). Im übrigen sind bei den bekannten Lösungen jedoch keine Vorkehrungen für eine zusätzliche spontane Auffächerung des hohlkegelförmigen Strömungsprofils nach Austritt aus der Düse vorgesehen, die zu einer noch feineren Zerstäubung der auf extrem kurzer Distanz führt.

Überraschenderweise stellen sich die erfindungsgemäßen Effekte auch dann ein, wenn die Flüssigkeit mit nur geringem Druck in die Wirbelkammer und aus dieser in den Reaktionsraum eingespritzt wird.

Bevorzugte Weiterbildungen des erfindungsgemäßen Verfahrens sind in den Ansprüchen 2 bis 5 näher beschrieben, wobei durch die Maßnahmen nach Anspruch 5 eine noch stärkere Verfeinerung der Flüssigkeitströpfchen erhalten wird. Die Gasströmung ist bei dieser Ausführungsform durch zwei überlagerte Rotationsbewegungen gekennzeichnet.

Vorrichtungsmäßig wird die gestellte Aufgabe durch die Maßnahmen nach Anspruch 6 gelöst, wobei in den Ansprüchen 7 bis 11 vorteilhafte konstruktive Weiterbildungen der erfindungsgemäßen Vorrichtung näher beschrieben sind.

Das erfindungsgemäße Verfahren sowie die erfindungsgemäße Vorrichtung eignen sich ganz besonders zur Verbrennung von Öl. Es ist allgemein bekannt, daß eine Verbrennung umso schneller und vollständiger erfolgt, je kleiner die Tröpfchen der Verbrennungsflüssigkeit (Öl) sind. Die Abhängigkeit zwischen der Prozeßzeit t (Verbrennungszeit) und dem Tröpfchendurchmesser d ist wie folgt : wobei c eine Konstante ist. Die Prozeßzeit t ist die notwendige Aufenthaltsdauer im Reaktionsraum, wobei bei der Erfindung diese Aufenthaltsdauer auch bei einem sehr kurz gebautem Reaktionsraum eingehalten werden kann. Trotz der kurzen Baulänge der erfindungsgemäßen Vorrichtung läßt sich eine praktisch rückstandsfreie Verbrennung erzielen mit extrem niedrigen Anteilen an CO, NOₓ und CHₓ. Die Verbrennung kann gefahrlos in einen offenen Raum erfolgen.

Nachstehend wird das erfindungsgemäße Verfahren anhand der in den anliegenden Zeichnungen schematisch dargestellten bevorzugten Ausführungsbeispiele der erfindungsgemäßen Vorrichtung näher erläutert..

Es zeigen :
Figur 1 eine Vorrichtung gemäß der Erfindung im Schnitt,
Figur 2 eine Anordnung der Vorrichtung gemäß Fig. 1 in einem Wärmetauscher und
Figuren 3 und 4 graphische Darstellungen zur Demonstration der vorteilhaften Wirkung der Vorrichtung gemäß Fig. 1.

Die Vorrichtung gemäß Fig. 1 umfaßt eine Wirbelkammer 12, in die eine Düse 10 mündet, und einen Reaktionsraum 20, der sich unmittelbar an die Wirbelkammer 12 anschließt. Die aus der Düse 10 austretende Flüssigkeit 15 wird in der Wirbelkammer 12 durch eine äußere Gasströmung 13 in Drehung versetzt, so daß die Flüssigkeit in der Wirbelkammer 12 ein hohlkegelförmiges Strömungsprofil annimmt. Dieses hohlkegelförmige Strömungsprofil gelangt durch eine der Düse 10 gegenüberliegend angeordnete Öffnung 22 von der Wirbelkammer 12 in den nachgeordneten Reaktionsraum 20, wobei es dort eine spontane zusätzliche Aufweitung infolge eines Unterdrucks unmittelbar hinter der Eintrittsöffnung 22 in den Reaktionsraum 20 erfährt. Diese Auffächerung ist in Fig. 1 mit der Bezugsziffer 19 gekennzeichnet. Der Reaktionsraum 20 ist, wie Fig. 1 erkennen läßt, topfförmig ausgebildet, wobei die Eintrittsöffnung 22 in der Stirnseite des Reaktionsraumes 20 zentral angeordnet ist. Im Abstand von der Eintrittsöffnung 22 sind etwa gleichmäßig über den Umfang verteiltmehrere Gaseintrittsöffnungen 24 vorgesehen, die zur Radialen schräggestellt sind, um der Gasströmung 21 eine vorbestimmte Schraubenbewegung durch den Reaktionsraum 20 aufzuprägen. Der Innendurchmesser des topfförmigen Reaktionsraumes 20 kann so bemessen sein, daß die äußere Gasströmung 21 auf die Innenfläche der Seitenwandung 28 praktisch nicht mehr einwirkt. Damit ist die Gefahr einer Ablagerung von Flüssigkeitströpfchen 19 oder deren Reaktionsprodukte an der Innenfläche der Seitenwandung 28 gebannt. Derartige Ablagerungen würden zu einer Veränderung der Strömungsverhältnisse führen und nach gewisser Betriebsdauer eine Reinigung des Reaktionsraumes 20 erforderlich machen.

Um ganz sicher zu gehen, daß die Tröpfchen sich nicht an die Innenfläche der Seitenwandung 28 ablagern, sind in die Öffnungen 24 die Innenfläche der Seitenwandung 28 überragende Gaseintrittsröhrchen 30 eingesetzt (Fig. 1).

Zur Anpassung an verschiedene Tröpfchengrößen, Reaktionsszeiten des Tröpfchenmaterials, etc., kann es vorteilhaft sein, wenn die Röhrchen 30 innerhalb der Öffnungen 24 verschiebbar eingesetzt sind, so daß die Länge des die Innenfläche der Seitenwandung 28 überragenden Teiles veränderbar ist. Am einfachsten läßt sich dieses Problem dadurch lösen, daß die Röhrchen 30 in die Öffnungen 24 eingeschraubt sind.

Schließlich ist auch denkbar, die Strahlrichtungen der Öffnungen 24 bzw. der Röhrchen 30 zu Zwecken der Anpassung an verschiedene Tröpfchengrößen, etc. zu verändern.

Es hat sich herausgestellt, daß sich in dem Ringraum zwischen der geschlossenen Stirnseite des topfförmigen Reaktionsraumes 20 und dem Einlaß 24 bzw. 30 für die äußere Gasströmung 21 ein Unterdruck ausbildet, der das aus der Öffnung 22 austretende hohlkegelförmige Strömungsprofil spontan radial nach außen zieht bzw. aufweitet, wodurch eine äußerst feine Zerstäubung erhalten wird. Die äußere Gasströmung 21 unterstützt diese Zerstäubung und verhindert gleichzeitig, daß sich Flüssigkeitströpfchen 19 an der Innenfläche der Seitenwandung 28 ablagern.

Um die Auffächerung der in den Transportraum eingeleiteten Flüssigkeitströpfchen zusätzlich zu erhöhen, ist im Abstand vor der Einlaßöffnung 22 ein Verteilerkörper 32 angeordnet, dessen der Öffnung 22 zugekehrte Seite eben ausgebildet ist. In Abhängigkeit von den äußeren Parametern, wie Gaseintrittsgeschwindigkeit, Tröpfchengröße etc. kann die der Öffnung 22 zugekehrte Ebene des Verteilerkörpers 32 auch konvex oder kegelförmig ausgebildet sein.

Der Verteilerkörper 32 begünstigt also eine rasche Vermischung der Tröpfchen mit der Gasströmung 21, wobei der Grad der Vermischung durch die Form des Verteilerkörpers 32 eingestellt werden kann. Auch hat der Abstand des Verteilerkörpers 32 von der Öffnung 22 einen Einfluß auf den Grad der Vermischung bzw. der Auffächerung der in den Reaktionsraum eingeleiteten Flüssigkeitströpfchen. Zur Variierung des Vermischungsgrades bzw. der Auffächerung ist daher der Verteilerkörper 32 in Richtung der Längsachse 9 des Reaktionsraumes 20 vorzugsweise hin- und herbewegbar gelagert. Gute Ergebnisse lassen sich erzielen, wenn der Verteilerkörper 32 in einer Ebene zwischen der Einlaßöffnung 22 und der durch die Gaseintrittsröhrchen 30 definierten Ebene nahe derselben liegt. Der Verteilerkörper 32 fördert insbesondere die gleichförmige Verteilung der eingeleiteten Tröpfchen 19 über den Querschnitt des Reaktionsraumes 20. Der Verteilerkörper 32 verhindert also lokale Tröpfchen-Ansammlungen, so daß eine gleichförmige Einmischung in den Gasstrom 21 erzielt wird. Bei dem Ausführungsbeispiel gemäß Fig. 1 ist der Verteilerkörper 32 an einem steifen Draht befestigt. Sind jedoch auch andere Befestigungsmöglichkeiten denkbar, wobei jedoch darauf geachtet werden muß, daß die Befestigungsmittel die Strömung, insbesondere die Drallbewegung der Gas-Tröpfchen-Strömung im Reaktionsraum 20 nicht ungünstig beeinflussen. Falls der Reaktionsraum 20 als Verbrennungsraum dienen soll, ist in diesem vorzugsweise noch eine Zündeinrichtung 36 im Bereich der Tröpfchen-Einlaßöffnung 22 vorgesehen, um die Verbrennung der Flüssigkeitströpfchen, z. B. Öltröpfchen, zu starten.

Bei der Ausführungsform nach Fig. 1 wird die Drallbewegung der Gasströmung 13 in der Wirbelkammer 12 durch am äußeren Umfang der Düse 10 schräg zur Düsenlängsachse angeordnete Gasführungsmittel 16 erhalten, wobei als Gasführungsmittel Leitbleche oder am äußeren Umfang der Düse10 angeordnete Drallnuten dienen können. Die Wirbelkammer 12 ist kegelstumpfförmig ausgebildet, wobei die kleinere Stirnfläche durch die Eintrittsöffnung 22 in den Reaktionsraum 20 gebildet wird.

In Fig. 2 ist die Einheit gemäß Fig. 1 als ÖIbrenner eingesetzt und mit der Bezugsziffer 41 gekennzeichnet. Der Brenner 41 ist am oberen Ende eines aufrechten Wärmetauschers 42 angebracht, wobei der Reaktionsraum 20 geringfügig in einen Abgasraum 43 hineinragt. Der Reaktionsraum 20 dient bei dem in Fig. 2 schematisch dargestellten Anwendungsbeispiel als Brennraum, wobei die Flamme 44 etwas aus dem Brennraum 20 herausschlägt. Durch den Abgasraum 43 werden die heißen Verbrennungsgase entsprechend den Pfeilen 45 hindurchgeleitet, wobei am brenner-abseitigen Ende des Abgasraumes 43 im Innern desselben konzentrisch ein rohrförmiger Strahlungskörper 34 angeordnet ist. Der Aussendurchmesser des rohrförmigen Strahlungskörpers 34 ist etwas geringer als der Innendurchmesser des Abgasraumes 43, der bei dem dargestellten Ausführungsbeispiel ebenfalls rohrförmig ausgebildet ist. Sowohl der Strahlungskörper 34 als auch die Wandung des Abgasraumes 43 sind vorzugsweise aus hitzebeständigem Metall (Stahl) hergestellt und weisen eine dunkle, vorzugsweise schwarze Färbung auf, so daß sie als ideale Strahlungskörper dienen. Der zusätzliche Strahlungskörper 34 sowie das den Abgasraum 43 begrenzende Abgasrohr fördern den Wärmeaustausch zwischen den heißen Verbrennungsgasen und der Umgebung, im vorliegenden Fall einem Wärmetauschermedium 38, das im Abstand vom Abgasrohr vorbeigeführt wird.

Zwischen den heißen Verbrennungsgasen und dem Abgasrohr sowie insbesondere dem schwarzen Strahlungskörper 34 erfolgt ein Wärmeaustausch durch Konvektion. Die von dem Abgasrohr und/oder Strahlungskörper 34 aufgenommene Wärme wird durch Strahlung wieder an die Umgebung bzw. an das Wärmetauschermedium 38 abgegeben und durch dieses an einen anderen Ort transportiert.

Zusätzlich zu dem rohrförmigen Strahlungskörper 34 oder stattdessen können auch hinter dem Ausgang des Abgasrohres bzw. in den sich durch den Wärmetauscher 42 hindurcherstreckenden Gasführungskanälen 46 schwarze Strahlungskörper angeordnet sein, die von den heißen Verbrennungsgasen « umspült werden. Die Form der Strahlungskörper kann z. B. eiförmig sein. Es können jedoch auch wieder rohrförmige Strahlungskörper verwendet werden. Es muß natürlich darauf geachtet werden, daß durch die Anordnung der Strahlungskörper in den Gasführungskanälen keine zu großen Druckabfälle hervorgerufen werden.

Die schwarzen Strahlungskörper bestehen aus Metall, vorzugsweise aus hitzebeständigem, rostfreiem Stahl. Sie können aber genau so gut aus Keramik oder Stein bestehen. Das Material hängt von dem die Strahlungskörper umströmenden Gas bzw. den im Reaktionsraum 20 stattfindenden chemischen und/oder physikalischen Reaktionen ab.

Bei einer Anordnung der Strahlungskörper r lativ weit von der Verbrennungsflamme entfernt wird die Flammentemperatur und damit die Verbrennung durch die Strahlungskörper nicht beeinflußt.

Bei einer Anordnung der Strahlungskörper in unmittelbarer Nähe der Flamme bzw. des Reaktionsortes wird durch die Strahlungskörper, die ja Wärme nach außen, d. h. an die Umgebung, abführen, ein Kühleffekt erzielt, der z. B. dazu führt, daß die Reaktionsgeschwindigkeit herabgesetzt wird oder eine Reaktion überhaupt nicht stattfindet (z. B. Crackprozesse).

Bei manchen chemischen oder physikalischen Prozessen kann es auch erforderlich sein, zum Ablauf der Reaktionen von außen Wärme zuzuführen. Dies wurde bisher gewöhnlich nur durch Erwärmung des Reaktionsraumes mittels einer Heizung oder dgl. bewerkstelligt. Es hat sich nun gezeigt, daß durch Einsatz der vorbeschriebenen Strahlungskörper im Reaktionsraum sich die Wärmeübertragung von außen in den Reaktionsraum erheblich intensivieren läßt. Die im Reaktionsraum angeordneten Strahlungskörper ermöglichen eine zusätzliche Wärmezufuhr mittels Wärmestrahlung.

Die Strahlungskörper eignen sich auch besonders zur gesteuerten Nachverbrennung von Abgasen in einem Abgaskanal. Zu diesem Zweck werden die Strahlungskörper im Abgaskanal in geeignetem Abstand von der Verbrennungsflamme angeordnet und von außen durch Wärmestrahlung erhitzt. Die dann vom Strahlungskörper mittels Konvektion an die Abgase abgegebene Wärme bewirkt eine Nachzündung der Abgase, so daß eine vollständige Verbrennung vor dem Austritt der Abgase ins Freie erzielt wird.

Wie die obigen Ausführungen deutlich erkennen lassen, eignet sich die beschriebene Erfindung gans besonders für einen Ölbrenner. Es wird daher im folgenden nochmals eingehend auf die Verhältnisse in einem Ölbrenner und die Vorteile eingegangen, die durch die erfindungsgemäße Lösung erzielt werden.

Es gibt viele Verfahren, um die Russbildung bei einem Ölbrenner herabzusetzen. Einige dieser Verfahren sind z. B. in einer Veröffentlichung von Peterson und Skoog « Stoftbildning vid oljeeldning », Stockholm, 1972, näher beschrieben. Dabei beziehen sich die bekannten Verfahren vornehmlich auf den Einsatz von Schwerölen. Unter diesen bekannten Verfahren erwies sich der Einsatz einer Emulsion von Öl und Wasser als am geeignetsten. Doch läßt sich bei diesem Verfahren die Entstehung von kleinen Russteilchen, die zu aggressiven SO₃-Konzentrationen führen, nicht vermeiden, wenn als Brennstoff Leichtöle verwendet werden. Die Entstehung dieser für die menschliche Lunge gefährlichen kleinen Russteilchen können durch Verbesserung der Verbrennung reduziert werden. Die Verbrennungsintensität oder Massendurchflußrate, die pro Masseneinheit Öl verbrannt wird, kann wie folgt definiert werden : wobei
m = die Massendurchflußrate pro Masseneinheit eines Tröpfchens,
d = der Tröpfchendurchmesser,
cy = die Konzentration des « Öldampfes » an der Tröpfchenoberfläche
c_{f} = die Dampfkonzentration in der Flamme, = die Dichte des Öls bei Tropfentemperatur, und
β = der Transferkoeffizient für den Dampf bedeuten.

Aus der obigen Gleichung (1) geht hervor, daß sich die Verbrennungsintensität erhöht bei :
a) einer Reduzierung des Tröpfchendurchmessers,
b) einer Zunahme des Wertes von cy, der durch Erhöhung der Öltemperatur, z. B. durch Vorwärmung, erhöht werden kann, und
c) einer Erhöhung des Wertes von ß, der durch folgende Gleichung bestimmt wird : wobei
   D = der Diffusionskoeffizient,
   p_{f} = der Partialdruck entsprechend dem Wert von c_{Y}, und
   pₜₒₜ = der Gesamtdruck'in der Brennzone bedeuten.

Die Anwendung der Gleichung (2) ist begrenzt auf den Fall, in dem kein Einfluß einer Relativbewegung zwischen dem Tröpfchen und der Umgebung vorhanden ist.

Wie aus der Gleichung (2) ersichtlich ist, kann der Wert β - und folglich der Wert m - erhöht werden durch Erhöhung der Temperatur der Umgebung des Öltröpfchens, in der Regel der Luftatmosphäre, da der Wert von D temperaturabhängig und dD/dT > 0 ist. Die Tröpfchengröße ist also von großer Bedeutung, da kleinere Tröpfchen zu einem höheren Wert von β führen. Zusammenfassen ergibt sich also, daß die Verbrennung verbessert werden kann durch
- kleine Öltröpfchen,
- höhere Temperaturen des die Tröpfchen umgebenden Mediums, meist Luft.

Diese beiden ersten Bedingungen werden in optimaler Weise durch die beschriebene Vorrichtung erfüllt.

Die dritte Bedingung kann ebenfalls sehr einfach durch Vorwärmung des zu verbrennenden Öls erfüllt werden.

Wie oben bereits im Zusammenhang mit dem Reaktionsraum 20 ausführlich dargelegt worden ist, wird durch die erfindungsgemäße Ausbildung eines Unterdrucks unmittelbar hinter der Flüssigkeitseinlaßöffnung 22 und Schraubenbewegung der Flüssigkeitströpfchen durch den Reaktionsraum hindurch eine für eine vollständige Verbrennung ausreichende Verweilzeit der Tröpfchen im Reaktionsraum 20 erzielt (0,01 s), obwohl der Reaktionsraum 20 sehr kurz gebaut ist. Die kurze Bauweise des Reaktionsraumes 20 hat im übrigen den Vorteil, daß Wärmestrahlungsverluste im Bereich des Reaktionsraumes entsprechend gering sind.

Trotz der kurzen Bauweise des Reaktionsraumes 20 wird also bei der erfindungsgemäßen Lösung eine vollständige Verbrennung in diesem Raum gewährleistet.

Versuche haben gezeigt, daß die Russbildung bei Anwendung des erfindungsgemäßen Verfahrens bzw. Einsatz der erfindungsgemäßen Vorrichtung gemäß Fig. 1 nahezu Null ist. Dabei hat sich als vorteilhaft herausgestellt, wenn bei Hintereinanderanordnung von Zerstäuberraum und Reaktionsraum von dem zur Verfügung stehenden Druckgas etwa 15 % in den Zerstäuberraum und 85 % in den Transportraum eingeleitet werden. Die Geschwindigkeit des in den Transportraum eingeleiteten Druckgases, z. B. Luft, beträgt vorzugsweise zwischen etwa 50 bis etwa 150 m/Sekunde. Diese Werte haben sich als besonders vorteilhaft herausgestellt, insbesondere werden Luftüberschüsse vermieden, die zu unerwünschter SO₃-Bildung führen. Eine geringe SO₃-Bildung hat auch eine Abnahme der Russbildung zur Folge, wie bereits durch Gaydon et al in der Veröffentlichung « Proc. of Royal Society », London, 1947, nachgewiesen worden ist.

Im folgenden sollen noch einige Worte über die Entstehung von Stickoxiden erwähnt werden. Stickoxide (NOₓ) sind insbesondere für Tiere und Menschen sehr gefährlich. Aus diesem Grunde wird in vielen Ländern durch Gesetze verlangt, daß die Stickoxid-Konzentration in Abgasen einen bestimmten Wert nicht übersteigen darf. In Deutschland darf die Stickoxid-Konzentration bei Ölbrennern (mit Schweröl betrieben) 500 ppm im Abgas nicht übersteigen.

Die Bildung von Stickoxiden ist eine Folge von
- dem Anteil von Stickstoffatomen in den Öl bildenden Substanzen. Etwa 50 % der Stickoxide, die bei der Verbrennung entstehen, stammen unmittelbar von den Öl bildenden Komponenten,
- der Bildung von Stickoxiden bei der Verbrennung.

Bei letzterer entstehen NO sowie N0₂. Die Entstehung von NO wurde intensiv untersucht. Dabei wurden folgende Ergebnisse gewonnen :
- eine Erhöhung der Flammentemperatur vermindert die Entstehung von NO,
- geringer Luftüberschuß fördert die Bildung von NO,
- die Bildung von NO ist sehr stark abhängig von der Zeit, die für die Bildung zur Verfügung steht. Es wird in diesem Zusammenhang auf die Fig. 9 hingewiesen, in der die Entstehung von NO in Abhängigkeit von der Verweilzeit der Verbrennungsgase im Brennraum graphisch dargestellt ist. Aus Fig. 9 geht auch hervor, daß die Entstehung von NO von der Brennlufttemperatur abhängt.

Bei Verwendung der Einheit gemäß Fig. 1 als Ölbrenner erhält man aufgrund der kleinen Bauweise (extrem kurzer Reaktionsraum 20) eine entsprechend geringe Verweilzeit der Verbrennungsgase. Ferner wird die Brennzeit selbst aufgrund der extrem kleinen Flüssigkeits- bzw. Öltröpfchen auf ein Minimum reduziert. Die Verweilzeit der Tröpfchen und Abgase in der Einheit gemäß Fig. 1 beträgt etwa 0,07 Sekunden. Gemäß Fig. 3 bilden sich daher bei Verwendung der Einheit gemäß Fig. 1 als Ölbrenner etwa 20 ppm NO. Dabei spielt es bei dieser kurzen Verweilzeit auch kaum eine Rolle, wenn die Verbrennungsluft vorgewärmt wird. Wie oben dargelegt worden ist, wird durch Vorwärmung der Verbrennungsluft die Verbrennung selbst bzw. die Verbrennungsintensität verbessert.

In Fig. 4 sind die NOx-Werte eines erfindungsgemäß ausgebildeten Ölbrenners im Vergleich zu herkömmlichen Ölbrennern nochmals schematisch dargestellt, und zwar in Abhängigkeit von der ÖI-Durchflußrate (1/h) und dem Sauerstoffanteil bei der Verbrennung.

Der Einsatz der Vorrichtung gemäß Fig. 1 mit Zerstäubereinheit und Reaktionseinheit als Ölbrenner führt also zu einer optimalen, russfreien Verbrennung bei extrem niedrigem Luftüberschuß mit einem Wirkungsgrad von mindestens 92%.

## Patentansprüche

1. Verfahren zur Erzeugung von Mikroflüssigkeitströpfchen, bei dem durch eine Öffnung in eine Wirbelkammer (12) eine Flüssigkeit eingespritzt und von dort in einen Transport-bzw. Reaktionsraum (20) geleitet wird, in dem die Flüssigkeit von einer äußeren Gasströmung (13) beaufschlagt wird, deren Strömungsbahn konzentrisch und schraubenförmig zur Achse der in den Reaktionsraum (20) mündenden Öffnung (22) verläuft, dadurch gekennzeichnet, daß in der Wirbelkammer (12) ein hohlkegelförmiges Strömungsprofil ausgebildet wird, das im anschließenden Reaktionsraum (20) eine zusätzliche Aufweitung Infolge eines Unterdrucks unmittelbar hinter der Eintrittsöffnung (22) in den Reaktionsraum (20) erfährt.

2. Verfahren nach Anspruch 1, dadurch gekennzeichnet, daß die Gas-Strömungsrichtung im Reaktionsraum gleich der im vorgeschalteten WIrbelkammer gewählt wird.

3. Verfahren nach Anspruch 1, dadurch gekennzeichnet, daß die Gas-Strömungsrichtung im Reaktionsraum entgegengesetzt der im vorgeschalteten Wirbelkammer gewählt wird.

4. Verfahren nach einem der Ansprüche 1 bis 3, dadurch gekennzeichnet, daß die Gaseinleitung in die Wirbelkammer und/oder Transportraum im Abstand von der Innenfläche der Raumwandung erfolgt, derart, daß ein Kontakt der Flüssigkeitströpfchen mit der Innenfläche der Raumwandungen sicher vermieden wird.

5. Verfahren nach einem der Ansprüche 1 bis 4, dadurch gekennzeichnet, daß das Gas längs seiner Strömungsbahn eine Eigendrall- bzw. -rotationsbewegung ausführt.

6. Vorrichtung zur Erzeugung von Mikroflüssigkeitströpfchen gemäß dem Verfahren nach einem der Ansprüche 1 bis 6, mit einer in eine Wirbelkammer (12) mündenden Düse und einem sich an die Wirbelkammer (12) anschließenden Transport- bzw. Reaktionsraum (20) mit einem Gaseintritt für eine Gasströmung, deren Strömungsbahn konzentrisch und schraubenförmig zur Achse der in den Reaktionsraum (20) mündenden Öffnung (22) verläuft, dadurch gekennzeichnet, daß im Abstand von der Eintrittsöffnung (22) an der den Reaktionsraum (20) seitlich begrenzenden Seitenwandung (28) mehrere sich schräg zur Radialen erstreckende Bohrungen (24) oder dgl. für den Gaseintritt vorgesehen sind.

7. Vorrichtung nach Anspruch 6, dadurch gekennzeichnet, daß in die Bohrung (24) ein die Innenfläche der Seitenwandung (28) überragendes Röhrchen (30) eingesetzt ist, so daß ein Kontakt der von der schraubenförmigen Gasströmung durch den Transportraum getragenen Flüssigkeitströpfchen während ihres Transports mit der Innenfläche der Seitenwandung sicher vermieden ist.

8. Vorrichtung nach Anspruch 7, dadurch gekennzeichnet, daß die in den Transportraum (20) hineinragende Länge des bzw. der Röhrchen (30) einstellbar ist.

9. Vorrichtung nach einem der Ansprüche 6 bis 8, dadurch gekennzeichnet, daß die Bohrung (24) auch in Strömungsrichtung etwas geneigt ist.

10. Vorrichtung nach einem der Ansprüche 6 bis 9, dadurch gekennzeichnet, daß in dem Reaktionsraum (20) im Abstand von der Tröpfcheneinlaßöffnung (22) ein Verteilerkörper (32) vorgesehen ist, der zur radialen Auffächerung und Gleichverteilung über den Raumquerschnitt der in den Reaktionsraum (20) eingeleiteten Tröpf₋ chen dient.

11. Vorrichtung nach einem der Ansprüche 6 bis 10, dadurch gekennzeichnet, daß hinter dem Reaktionsraum (20) dunkle, vorzugsweise schwarze Strahlungskörper (34) vorgesehen sind, die die durch Konvektion vom Tröpfchen-GasGemisch bzw. Reaktionsgas aufgenommene Wärme durch Strahlung an die Umgebung abgeben, wobei die Strahlungskörper vorzugsweise durch einen in einem dem Reaktionsraum (20) folgenden Kanal (42) konzentrisch angeordneten Rohrabschnitt gebildet sind.

12. Verwendung des Verfahrens nach einem der Ansprüche 1 bis 5 bzw. der Vorrichtung nach einem der Ansprüche 6 bis 11 zur Verbrennung von Öl.

## Claims

1. Process for production of micro liquid drops in which a liquid is injected through an opening into a swirl chamber (12) and passed from there into a transport or reaction space (20) in which the liquid is charged by an external flow of gas (13), the flow path of which is concentric and helical-shaped relative to the axis of the opening (22) merging into the reaction space (20), charac₋ terized by the fact that a hollow cone-shaped flow pattern is formed in the swirl chamber (12), which is subject to an additional enlargement in the subsequent reaction space (20) due to a vacuum directly after the inlet opening (22) into the reaction space (20).

2. Process according to claim 1, characterized by the fact that the direction of the gas flow in the reaction space is selected identical to that in the upstream swirl chamber.

3. Process according to claim 1, characterized by the fact that the direction of the gas flow in the reaction space is selected opposite to that in the upstream swirl chamber.

4. Process according to one of claims 1 to 3, characterized by the fact that the gas is introduced into the swirl chamber and/or transport space at a distance from the inner surface of the wall of the space in such a way as to reliably avoid contact of the liquid drops with the inside of the walls of the space.

5. Process according to one of the claims 1 to 4, characterized by the fact that the gas executes a self-swirling or rotational motion along its flow path.

6. Device for the production of micro liquid drops in accordance with the process according to one of the claims 1 to 6 with a nozzle merging into a swirl chamber (12) and a transport or reaction space (20) adjoining the swirl chamber (12) with a gas inlet for a gas flow, the flow path of which is concentric and helical-shaped relative to the axis of the opening (22) merging into the reaction space (20), characterized by the fact that several holes (24) or similar extending inclined to the radial are provided at the side wall (28) forming the side confines of reaction space (20) at a distance from the inlet opening (22) for the input of gas.

7. Device according to claim 6, characterized by the fact that a tube (30) extending beyond the inner surface of the side wall (28) is inserted into the hole (24) so as to reliably avoid contact of the liquid drops borne by the helical gas flow with the inside of the side wall as they are transported throught the transport space.

8. Device according to claim 7, characterized by the fact that the length of the tube(s) (30) extending into the transport space (20) can be varied.

9. Device according to one of the claims 6 to 8, characterized by the fact that the hole (24) is also angled slightly in the direction of flow.

10. Device according to one of the claims 6 to 9, characterized by the fact that a distributor element (32) is provided in the reaction space (20) at a distance from the inlet opening for the drops (22), which is designed to radially disperse and uniformly distribute the drops introduced into the reaction space (20) over the cross section of the space.

11. Device according to one of the claims 6 to 10, characterized by the fact that dark, preferably black radiation elements (34) are provided after the reaction space (20), which dissipate to the surroundings by means of radiation the heat absorbed by means of convection by the drop/gas mixture or reaction gas, respectively, with the radiation elements being formed preferably by a tube section arranged concentrically in a duct (42) following the reaction space (20). ⁻

12. Application of the process according to one of the claims 1 to 5 or of the device according to one of the claims 6 to 11 for the combustion of oil.

## Revendications

1. Procédé de génération de gouttelettes microscopiques de liquide lors duquel un liquide est injecté dans une chambre à turbulence (12) par une ouverture et est transféré de là dans une chambre de transport ou de réaction (20) où il est soumis à un courant de gaz extérieur (13) dont l'écoulement suit une hélicoïde de même axe que l'ouverture (22) débouchant dans la chambre (20), caractérisé en ce que dans la chambre à turbulence (12) s'établit un écoulement selon un cône creux, cône qui continue à se déployer dans la chambre de réactibn (20) faisant suite à cette dernière par suite d'une dépression dans la chambre (20) en aval de l'ouverture (22).

2. Procédé selon la revendication 1, caractérisé en ce que l'écoulement du gaz dans la chambre de réaction est de même sens que l'écoulement dans la chambre à turbulence en amont.

3. Procédé selon la revendication 1, caractérisé en ce que l'écoulement du gaz dans la chambre de réaction est de sens opposé à celui de l'écoulement du gaz dans la chambre à turbulence en amont.

4. Procédé selon une des revendications 1 à 3, caractérisé en ce que l'introduction du gaz dans la chambre à turbulence et/ou dans la chambre de transport s'effectue à une certaine distance de la surface intérieure de ces chambres de sorte à éviter à coup sûr tout contact des gouttelettes de liquide avec cette surface.

5. Procédé selon une des revendications 1 à 4, caractérisé en ce que le gaz s'écoule suivant une trajectoire hélicoïdale.

6. Dispositif de génération de gouttelettes microscopiques de liquide selon une des revendications 1 à 6, avec une buse débouchant dans une chambre à turbulence (12) suivie d'une chambre de transport ou de réaction (20) dotée d'une entrée d'air, l'écoulement de l'air suivant une trajectoire en hélicoïde dont l'axe est confondu avec celui de l'ouverture (22) débouchant dans la chambre de réaction, caractérisé en ce que plusieurs ajutages d'entrée de gaz (24) inclinés par rapport à la direction radiale sont prévus à la paroi (28) de la chambre de réaction (20) à une certaine distance de l'ouverture (22) débouchant dans celle-ci.

7. Dispositif selon la revendication 6, caractérisé en ce que dans l'ajutage (24) est inséré un tube (30) dépassant de la paroi (28), de sorte à éviter à coup sûr le contact de la surface intérieure de la chambre de transport avec les gouttelettes entraînées par le courant gazeux hélicoïdal à travers cette chambre.

8. Dispositif selon la revendication 7, caractérisé en ce que le dépassement du ou des tubes (30) depuis la paroi de la chambre (20) est réglable.

9. Dispositif selon une des revendications 6 à 8, caractérisé en ce que l'ajutage (24) est aussi incliné légèrement dans le sens du courant.

10. Dispositif selon une des revendications 6 à 9, caractérisé en ce que dans la chambre de réaction (20) est prévu un diffuseur (32) disposé à une certaine distance de l'ouverture (22) d'entrée des gouttelettes, et servant à assurer une répartition radiale uniforme de ces gouttelettes sur la section de la chambre de réaction après leur entrée dans celle-ci.

11. Dispositif selon une des revendications 6 à 10, caractérisé en ce que des inserts rayonnants (34) de couleur sombre, si possible noirs sont prévus en aval de la chambre de réaction (20), ces inserts restituant par rayonnement à leur environnement la chaleur absorbée par convection depuis le mélange gouttelettes/gaz, resp. le mélange réactionnel, et étant constitués de préférence sous forme d'un corps tubulaire placé dans l'axe de la canalisation (42) en aval de la chambre de réaction (20).

12. Application du procédé selon une des revendications 1 à 5 resp. du dispositif selon une des revendications 6 à 11 à la combustion du mazout.
